# EUROPÄISCHE PATENTANMELDUNG

(11) **EP 4 166 691 A1**
(43) Veröffentlichungstag der Anmeldung: **19.04.2023**
(21) Anmeldenummer: 21202604.1
(22) Anmeldetag: 14.10.2021
(51) Int. Cl.: C25B 9/70, C25B 9/77

(54) **RAHMEN FÜR PEM ELEKTROLYSEZELLEN UND PEM ELEKTROLYSEZELLEN STAPEL ZUR ERZEUGUNG VON HOCHDRUCK-WASSERSTOFF MITTELS DIFFERENZDRUCKELEKTROLYSE**

(71) Anmelder: iGas energy GmbH, 52222 Stolberg (DE)
(72) Erfinder: LENTZ, karl-Heinz, 52222 Stolberg (DE); BORGARDT, Elena, 52222 Stolberg (DE)
(74) Vertreter: Meinken, Claudia

(57) **Zusammenfassung**

Die Erfindung betrifft einen neuen Rahmen für eine PEM Elektrolysezelle und für einen PEM Elektrolysezellen Stapel. Gegenstand der Erfindung ist der Rahmen, eine PEM Elektrolysezelle und ein PEM Elektrolysezellen Stapel, die den erfindungsgemäßen Rahmen umfassen, vorassemblierte Bauteile und Verfahren zur Herstellung der vorassemblierten Bauteile und PEM Elektrolysezellen Stapel. Der erfindungsgemäße Rahmen, PEM Elektrolysezelle und PEM Elektrolysezellen Stapel sind für die Erzeugung von Hochdruck-Wasserstoff in Kombination mit dem Einsatz von dünnen Protonenaustauschmembranen geeignet. Die Erfindung basiert auf einem neuen Rahmen- und Dichtungskonzept.

## Beschreibung

Die Erfindung betrifft einen neuen Rahmen für eine PEM Elektrolysezelle und für einen PEM Elektrolysezellen Stapel. Gegenstand der Erfindung ist der Rahmen, eine PEM Elektrolysezelle und ein PEM Elektrolysezellen Stapel, die den erfindungsgemäßen Rahmen umfassen, vorassemblierte Baugruppen, Verfahren zur Herstellung der vorassemblierten Baugruppen und Verfahren zur Herstellung der PEM Elektrolysezellen Stapel. Der erfindungsgemäße Rahmen, die erfindungsgemäße PEM Elektrolysezelle und der erfindungsgemäße PEM Elektrolysezellen Stapel sind für die Erzeugung von Hochdruck-Wasserstoff mittels Differenzdruckelektrolyse in Kombination mit dem Einsatz von dünnen Protonenaustauschmembranen geeignet. Die Erfindung basiert auf einem neuen Rahmen- und Dichtungskonzept.

Die Protonenaustauschmembran (PEM)-Wasserelektrolyse ist eine attraktive Technologie zur Erzeugung von Wasserstoff mit Strom, der aus erneuerbaren Energiequellen stammt. Dadurch kann die Energie in dem Energieträger Wasserstoff für Zeiten, zu denen nicht genügend Strom aus erneuerbaren Quellen zur Verfügung steht, gespeichert werden und dadurch einen Beitrag zur Dekarbonisierung leisten. Ein wichtiger Vorteil der PEM Elektrolyse ist die Möglichkeit zur Erzeugung von Wasserstoff unter Druck. Für alle potenziellen Anwendungsgebiete muss Wasserstoff komprimiert vorliegen, wodurch PEM Systeme (z.B. PEM Elektrolysezellen und PEM Elektrolysezellenstapel) in besonderem Maße die Bedürfnisse der Industrie bedienen. Aus Gründen der Energieeinsparung ist es dabei vorteilhaft, die PEM Elektrolyse direkt unter Druck zu betreiben, da so weniger zusätzliche Energie aufgewandt werden muss als bei einer nachträglichen mechanischen Komprimierung. Da in der Regel nur der Wasserstoff genutzt wird, kann der Sauerstoff günstiger drucklos erzeugt werden, man spricht dann von Differenzdruckelektrolyse. Ein Differenzdruck von mindestens 30 bar ist heute Stand der Technik, wobei dies derzeit nur unter Verwendung von PEM Membranen mit einer Dicke von mindestens ca. 120 µm möglich ist.

Um mit dem zur Verfügung stehenden Strom möglichst viel Wasserstoff erzeugen zu können, ist der Wirkungsgrad in der PEM Elektrolysezelle von herausragender Bedeutung. Ein erheblicher Anteil der Energieverluste entsteht durch die ohmschen Widerstände, insbesondere an der PEM Membran. Als PEM Membran wird eine katalysatorbeschichtete Membran (CCM) verwendet. Der Membranwiderstand kann durch Verwendung einer dünnen PEM Membran erheblich verringert werden.

Der klassische Aufbau einer PEM Elektrolysezelle ist in Figur 1 dargestellt.

Eine klassische PEM Elektrolysezelle besteht aus einer katalysatorbeschichteten Membran (CCM), an der die Reaktion stattfindet. Auf der Anoden- und Kathodenseite transportieren poröse Transportschichten (PTL) das Wasser zur CCM hin bzw. transportieren poröse Transportschichten (PTL) das erzeugte Gas von der CCM weg. Die Bipolarplatte (BPP) trennt die Anoden- und Kathodenseite räumlich voneinander. Die Ein- bzw. Ausströmung von Gas und Wasser wird durch einen Rahmen aus klassischerweise Metall oder hochfesten Kunststoff (PEEK) gewährleistet. In diesen Rahmen werden die Komponenten CCM und PTL eingelegt. Der Rahmen wird durch O-Ringe oder andere Dichtungen wie Flachdichtungen oder eingespritzte eingesetzte Dichtungen seitlich abgedichtet, um zu verhindern, dass das Gas aus der PEM Elektrolysezelle ausströmt.

Im Stand der Technik sind PEM Elektrolysezellen und PEM Elektrolysezellen Stapel, die Rahmen umfassen, bekannt.

US 6,669,826 B1 offenbart die Abdichtung in einem PEM Elektrolysezellen Stapel durch gleichmäßigen Kontaktdruck auf die Elektrolysezellen dadurch zu erreichen, dass Unterstapel, die jeweils eine Vielzahl von PEM Elektrolysezellen, die in Reihe in einer bipolaren Anordnung angeordnet sind, mit Hilfe von Endplatten, Zwischenträgern, Zugstangen und Vorspannmitteln zusammengepresst werden.

US 6,852,441 B1 offenbart, die Rahmen der PEM Elektrolysezellen in einem Elektrolysezellen Stapel durch ein Verstärkungselement, dass den Elektrolysezellen Stapel peripher umgibt, zu stabilisieren.

EP 1 356 134 B1 offenbart Rahmen für PEM Elektrolysezellen, wobei die Elektrolysezellen in einer bipolaren Anordnung kompakt gestapelt werden und die gestapelten Rahmen durch Trennwände getrennt sind. Die Rahmen weisen zwei gegenüberliegende planare Oberflächen auf und eine Öffnung, in der die Membran durch thermisches Druckbonden auf Polyphenylenoxidstreifen im Rahmen gehalten wird, Löcher für den Einlass von Elektrolyt und als Auslass für das erzeugte Gas. Die Gas- und Gasdichtung erfolgt durch Dichtungsringe und die Abdichtung des Stapels durch eine Anordnung von Dichtungsringen in Nuten in jedem Rahmen. Um die Intaktheit der Dichtungsringe zwischen benachbarten Rahmen in einem Stapel gegen den Innendruck zu wahren, ist der PEM Elektrolysezellen Stapel zwischen zwei Edelstahlplatten, die durch Verbindungsstäbe mit Gewinde zusammengehalten werden, eingeschlossen und zusammengepresst.

US 8,282,811 B2 offenbart Elektrolysezellen zur Erzeugung von Wasserstoff bei hohen Drücken, mit Rahmen, die zwischen Membranelektrodenanordnung und Separatoren, die als Wasserstoffabscheider bzw. Sauerstoffabscheider dienen, angeordnet sind und die Öffnungen zum Durchfluss von Wasser, Sauerstoff und Wasserstoff aufweisen. Dichtungen dichten den Rahmen an den Separatoren ab, während die Membran den Rahmen auf der gegenüberliegenden Seite abdichtet. Druckkissen zwischen benachbarten Separatoren und Kunststoffverteilerdichtungen, die die Druckkissen umgeben, dichten die Öffnungen zwischen den einzelnen Elektrolysezellen in einem Stapel ab.

US 7,507,493 B2 offenbart PEM Elektrolysezellen, die Bipolarplatten mit Dichtung enthalten. Die Dichtung ist zwischen Rahmen und einer Kante der porösen Gasdiffusionsschicht angeordnet. Zudem weisen die Elektrolysezellen ein Schutzelement zwischen Dichtung und Membranelektrodenanordnung zum Schutz der Protonenaustauschmembran auf. Dadurch soll die Zelle bei anhaltend hohen Drücken, niedrigen spezifischen Widerständen und verbessertem Kriechschutz arbeiten können.

US 8,349,151 B2 offenbart einen Rahmen zur Verwendung als Anodenrahmen und als Kathodenrahmen in einem Wasserelektrolyseur, wobei Anodenrahmen und Kathodenrahmen identisch aufgebaut sind und einen universellen Zellenrahmen mit einer zentralen Öffnung und eine Vielzahl von Queröffnungen umfassen, wobei zusammenpassende Sätze von Queröffnungen einen Abstand von etwa 90 oder 180 Grad voneinander aufweisen und jeweils durch mindestens einen inneren radialen Durchgang mit der zentralen Öffnung strömungstechnisch verbunden oder nicht verbunden sind und wobei Anodenrahmen und Kathodenrahmen um 90 Grad relativ zueinander gedreht sind, so dass eine Reihe von Elektrolyseuren durch die Öffnungen fluidisch miteinander verbunden sind.

EP 3 462 528 A1 offenbart eine elektrochemische Zelle zur Erzeugung von Hochdruck-Wasserstoff mit Membranelektrodenanordnung und Strömungsstrukturen mit ebenen Oberflächen auf beiden Seiten der Membranelektrodenanordnung, wobei die eine ebene Oberfläche größer ist als die andere Oberfläche, wobei neben der Strömungsstruktur mit der kleineren Oberfläche eine Bipolarplatte, eine Verstärkungsschicht und eine Dichtung mit Dichtungsring zwischen Bipolarplatte und Elektrolytmembran angeordnet sind.

DE 10 2014 010 813 A1 offenbart einen Rahmen für eine Elektrolysevorrichtung vom Stapel-Typ zur Hochdruck-Wasserstofferzeugung, wobei der Rahmen eine integrierte Verstärkung, die zwischen der Fluidführung und dem äußeren Rand angeordnet und in die Rahmenstruktur eingebettet ist, umfasst und eine radial zwischen Verstärkung und Fluidführung angeordnete Aussparung zur Aufnahme einer Dichtung.

Schwierigkeiten, die bei klassischen PEM Elektrolysezellen typischerweise auftreten sind:
1. Probleme bei der Dichtigkeit, da in einem PEM Elektrolysezellen Stapel Rahmen vieler PEM Elektrolysezellen aufeinandergestapelt werden und jedes in den Rahmen und den anderen Komponenten verwendete Material Fertigungstoleranzen aufweist. Dies kann dazu führen, dass für die O-Ringe oder andere verwendete Dichtungen an einigen Stellen nicht genug Anpresskraft herrscht. Vor allem wenn der Wasserstoff unter Druck bzw. Differenzdruck erzeugt wird, ist die Dichtigkeit mit den bekannten Dichtungen schwer oder gar schwer zu realisieren.
2. Die mechanische Stabilität des Rahmens: Bei der Erzeugung von Hochdruck-Wasserstoff werden die Kunststoffrahmen verformt (Figur 2).
3. Zwischen PTL und Rahmen **1** verbleibt ein kleiner Spalt **17.** In diesen Spalt **17** wird die CCM **13** im Druckbetrieb eingedrückt. Es kommt zu Kriechen **24** (sog. viskoelastisches Verhalten)) der CCM **13** in den Spalt **17.** Dieser Effekt wird verstärkt, wenn der Rahmen **1** aufgrund von geringer mechanischer Stabilität verformt wird (vergl. Pkt. 2), so dass der Spalt **17** größer wird (Figur 2).
4. Der Rahmen umfasst Kanäle zum An- und Abtransport von Wasser und Gas. Die Kanäle werden aus dem Rahmen, d.h. aus dem Metall- oder Kunststoffteil ausgefräst, was hohe Kosten verursacht.

Um Wasserstoff unter Hochdruck für industrielle Zwecke mittels PEM Elektrolyse erzeugen zu können, wird eine verbesserte PEM Elektrolysezelle benötigt, die unter Hochdruck und Differenzdruck betrieben werden kann und die die vorstehend genannten Nachteile nicht aufweist.

Die Aufgabe wird durch die Erfindung gemäß den Ansprüchen 1 bis 10 gelöst.

Gegenstand der Erfindung ist ein Rahmen **1** für eine PEM Elektrolysezelle **2** für eine PEM Elektrolysevorrichtung vom Stapeltyp **23,** wobei der Rahmen **1** eine erste Seite **4** mit planarer erster Oberfläche und eine der ersten Seite **4** gegenüber liegende zweite Seite **5** mit planarer zweiter Oberfläche und einen Anodenrahmen **8** und einen Kathodenrahmen **11** umfasst, und
wobei der Anodenrahmen die erste Seite **4,** eine der ersten Seite **4** gegenüberliegende Seite des Anodenrahmens **4"** und eine erste Öffnung **6** zur Aufnahme der porösen Transportschicht (PTL) Anode **7** umfasst, wobei die erste Öffnung **6** sich von der ersten Seite **4** bis zur gegenüberliegenden Seite des Anodenrahmens **4"** erstreckt,
wobei der Kathodenrahmen **11** die zweite Seite **5,** eine der zweiten Seite **5** gegenüberliegende Seite des Kathodenrahmens **5"** und eine zweite Öffnung **9** zur Aufnahme der PTL Kathode **10** umfasst, wobei die zweite Öffnung **9** sich von der zweiten Seite **5** bis zur gegenüberliegenden Seite des Kathodenrahmens **5"** erstreckt,
wobei die der ersten Seite **4** gegenüberliegende Seite des Anodenrahmens **4"** und die der zweiten Seite **5** gegenüberliegende Seite des Kathodenrahmens **5"** nebeneinander angeordnet sind,
wobei Anodenrahmen **8** und Kathodenrahmen **11** miteinander verbunden sind,
wobei die erste Öffnung **6** und die zweite Öffnung **9** miteinander verbunden sind,
wobei die erste Öffnung **6** größer ist als die zweite Öffnung **9** und wobei der Anodenrahmen **8** und der Kathodenrahmen **11** so angeordnet sind, dass die der ersten Seite **4** gegenüberliegende Seite des Anodenrahmens **4"** und die der zweiten Seite **5** gegenüberliegende Seite des Kathodenrahmens **5",** beim Übergang vom Anodenrahmen **8** zum Kathodenrahmen **11** einen Absatz **12** bilden, wobei der Absatz **12** der Teil des Kathodenrahmens **11** ist, der an die zweite Öffnung **9** angrenzt und die zweite Öffnung **9** umrahmt und wobei der Absatz **12** eine planare dritte Oberfläche als Auflagefläche für die Katalysator-beschichtete Membran (CCM) **13** bildet, und wobei der Anodenrahmen **8** einen Kern aus Metall **21** und eine Beschichtung aus einem Dichtwerkstoff, beispielsweise eine Beschichtung aus Gummi **22** umfasst und wobei der Kathodenrahmen **11** einen Kern aus Metall **21** und eine Beschichtung aus einem Dichtwerkstoff, beispielsweise eine Beschichtung aus Gummi **22** umfasst. Als Beschichtung für den Kern aus Metall **21** ist jeder Dichtwerkstoff geeignet, beispielsweise Gummi, insbesondere Ethylen-Propylen-Dien-Kautschuk (EPDM).

Gegenstand der Erfindung ist ein Rahmen **1** für eine PEM Elektrolysezelle **2** mit einem Kern aus Metall **21** wobei der Kern aus Metall **21** mit einem Dichtwerkstoff, vorzugsweise Gummi, beispielsweise EPDM beschichtet ist (Figur 3a und 3b). Das Metall bietet eine gute mechanische Stabilität wohingegen die Beschichtung aus Dichtwerkstoff, vorzugsweise Gummi, beispielsweise EPDM die Dichtwirkung erzeugt. Dadurch, dass der gesamte oder mindestens 90 %, vorzugsweise mindestens 95 % oder mehr der Oberfläche des Kerns aus Metall **21** des Anodenrahmens **8** bzw. der gesamte oder mindestens 90 %, vorzugsweise mindestens 95 % oder mehr der Oberfläche des Kerns aus Metall **21** des Kathodenrahmens **11** mit Dichtwerkstoff, vorzugsweise Gummi, beispielsweise EPDM beschichtet ist, ist die Dichtfläche sehr groß. Ein weiterer Vorteil ist, dass die Komponenten wie PTL Anode **7** und PTL Kathode **10** in den Rahmen 1, insbesondere in den Anodenrahmen **8** und den Kathodenrahmen **11** eingepresst werden können (Presspassung) und dadurch in der PEM Elektrolysezelle **2** bzw. dem PEM Elektrolysezellen Stapel **23** bei einer Elektrolyse unter Hochdruck bzw. Differenzdruck, beispielsweise einer Elektrolyse, die bei einem Differenzdruck von bis zu 40 bar durchgeführt wird, es zu keiner Verformung des Rahmens und nicht zur Bildung eines größeren Spalts **17** zwischen einzelnen Komponente im Inneren des Rahmens **1** und zwischen einzelnen Komponente und dem Rahmen **1,** z.B. zwischen PTL Kathode **10** und Rahmen **1** und / oder zwischen PTL Anode **7** und Rahmen **1,** kommt (Figur 8). gebildet wird.

Als Metall für den Kern von Anodenrahmen **8** und / oder Kathodenrahmen **11** kann beispielsweise Edelstahl verwendet werden, beispielsweise Edelstahl mit einer Dicke von 0,5 cm. Der beschichte Anodenrahmen **8** und / oder beschichtete Kathodenrahmen **11** können beispielsweise eine Dicke von 7,5 cm aufweisen.

Beispielsweise ist die erste Öffnung **6** mindestens 0,5 mm oder 1 mm, beispielsweise 2 mm oder mehr, 0,5 cm, vorzugsweise 1 cm, besonders bevorzugt 1,5 cm oder mehr größer als die zweite Öffnung **9,** wobei vorzugsweise der Absatz **12,** der im Inneren des Kathodenrahmens **11** durch die größere erste Öffnung **6** und die kleinere zweite Öffnung **9** ausgebildet ist, überall die gleiche Breite hat (Figur 7b). Alternativ kann der Absatz **12,** an verschiedenen Stellen unterschiedlich breit sein. Die Breite des Absatzes **12** und damit der planaren dritten Oberfläche zur Aufnahme der CCM **13** kann an unterschiedlichen Stellen die gleiche oder unterschiedliche Breite aufweisen.

Der Anodenrahmen **8** kann beispielsweise die Außenmaße 35 cm mal 35 cm und die erste Öffnung die Maße 20 cm mal 20 cm haben. Der Kathodenrahmen **11** kann beispielsweise die Außenmaße 35 cm mal 35 cm und die erste Öffnung die Maße 21 cm mal 21 cm haben (Figur 9a und b). Dem Fachmann sind unterschiedliche Rahmenform bekannt, in denen der Rahmen **1,** der Anodenrahmen **8** und der Kathodenrahmen **11** ausgeführt werden können, beispielsweise quadratisch, rechteckig, rund.

Zusätzlich sind die Öffnungen, die Anodenrahmen **8** und Kathodenrahmen **11** umrahmen, unterschiedlich große (Figur 7b, 8, 9a und 9b). Der Kathodenrahmen **11** ist kleiner und der Anodenrahmen **8** ist größer. Das führt dazu, dass der Gasdruck, der bei einer PEM Elektrolyse in der Kathode entsteht, nicht auf den 'Spalt **17** zwischen Anodenrahmen **8** und PTL Anode **7** auf der Anodenseite drückt bzw. drücken kann, selbst bei hohem Differenzdruck, beispielsweise einem Differenzdruck von 40 bar. Die CCM **13** wird deshalb nur gegen die PTL Anode **7** auf der Anodenseite gedrückt und an der PTL Anode **7** gut mechanisch abgestützt. Ein Kriechen **24** der CCM **13** in den Spalt **17** zwischen Anodenrahmen **8** und PTL Anode **7** auf der Anodenseite kann auf diese Weise verhindert werden.

In bevorzugten Ausführungsformen umfasst der erfindungsgemäße Rahmen **1** einen oder Kanal Typ I **14** zum An- und Abtransport von Wasser und Gas und einen oder mehrere Kanäle Typ II **15,** wobei der Kanal Typ I **14** nicht mit der ersten Öffnung **6** im Anodenrahmen **8** oder der zweiten Öffnung **9** im Kathodenrahmen **11** verbunden sind. In bevorzugten Ausführungsformen des Rahmens **1** umfasst der Anodenrahmen **8** auf der Oberfläche der ersten Seite **4** einen oder mehrere Kanäle Typ II **15,** die mit dem Kanal Typ I **14** verbunden sind und die den Kanal Typ I **14** mit der ersten Öffnung **6** verbinden und die, wenn der Rahmen **1** in einer PEM Elektrolysezelle **2** oder einer PEM Elektrolysevorrichtung vom Stapeltyp **23** eingebaut ist, in Richtung zur BPP **16** angeordnet sind und wobei die der ersten Seite **4** gegenüberliegende Seite des Anodenrahmens **4"** keine Kanäle Typ II **15** aufweist. In bevorzugten Ausführungsformen des Rahmens **1** umfasst der Kathodenrahmen **11** auf der Oberfläche der zweiten Seite **5** einen Kanal Typ II **15**, der mit einem oder mehreren Kanälen Typ I **14** verbunden ist und den Kanal Typ I **14** mit der zweiten Öffnung **9** verbinden und die, wenn der Rahmen 1 in einer PEM Elektrolysezelle **2** oder einer PEM Elektrolysevorrichtung vom Stapeltyp **23** eingebaut ist, in Richtung zur BPP **16** angeordnet sind und wobei die der zweiten Seite **5** gegenüberliegende Seite des Kathodenrahmens **5"** keine Kanäle Typ II **15** aufweist.

In bevorzugten Ausführungsformen umfasst der erfindungsgemäße Rahmen **1** mindestens zwei Kanäle Typ I **14** zum An- und Abtransport von Wasser und Gas und mindestens zwei Kanäle Typ II **15**, wobei die Kanäle Typ I **14** nicht mit der ersten Öffnung **6** im Anodenrahmen **8** oder der zweiten Öffnung **9** im Kathodenrahmen **11** verbunden sind. In bevorzugten Ausführungsformen des Rahmens **1** umfasst der Anodenrahmen **8** auf der Oberfläche der ersten Seite **4** mindestens zwei Kanäle Typ II **15**, die mit den mindestens zwei Kanälen Typ I **14** verbunden sind und die die Kanäle Typ I **14** mit der ersten Öffnung **6** verbinden und die, wenn der Rahmen **1** in einer PEM Elektrolysezelle **2** oder einer PEM Elektrolysevorrichtung vom Stapeltyp **23** eingebaut ist, in Richtung zur BPP **16** angeordnet sind und wobei die der ersten Seite **4** gegenüberliegende Seite des Anodenrahmens **4"** keine Kanäle Typ II **15** aufweist. Vorzugsweise verbinden mehrere Kanäle Typ II **15**, die auf der ersten Seite **4** des Anodenrahmens **7** angeordnet sind, einen Kanal Typ I **14** mit der ersten Öffnung **6.** In bevorzugten Ausführungsformen des Rahmens **1** umfasst der Kathodenrahmen **11** auf der Oberfläche der zweiten Seite **5** mindestens zwei Kanäle Typ II **15**, die mit mindestens zwei Kanälen Typ I **14** verbunden sind und die Kanäle Typ I **14** mit der zweiten Öffnung **9** verbinden und die, wenn der Rahmen **1** in einer PEM Elektrolysezelle **2** oder einer PEM Elektrolysevorrichtung vom Stapeltyp **23** eingebaut ist, in Richtung zur BPP **16** angeordnet sind und wobei die der zweiten Seite **5** gegenüberliegende Seite des Kathodenrahmens **5"** keine Kanäle Typ II **15** aufweist. Vorzugsweise verbinden mehrere Kanäle Typ II **15**, die auf der zweiten Seite **5** des Kathodenrahmens **11** angeordnet sind, einen Kanal Typ I **14** mit der zweiten Öffnung **9.**

Die Kanäle Typ II **15**, die die Kanäle Typ I **14** mit der ersten Öffnung **6** und der zweiten Öffnung **9,** d.h. in einer PEM Elektrolysezelle die PTL Anode **7** und die PTL Kathode **10** mit den Kanälen Typ I **14** zum An- und Abtransport von Wasser und Gas verbinden, sind im Anodenrahmen **8** und / oder im Kathodenrahmen **11** so angeordnet, dass sie in Richtung zur BPP **16** zeigen, und nicht in Richtung zur CCM **13.** Wenn während der Elektrolyse Gas und Wasser durch die Kanäle Typ I **14** strömen, wird die CCM **13** dadurch nicht beeinträchtigt, denn die Seite des Anodenrahmens **7** und die Seite des Kathodenrahmens **11,** auf der die CCM 13 aufliegt, umfasst keine Kanäle Typ II **15,** d.h. keine Kanäle in der unmittelbaren Umgebung der ersten Öffnung **6** oder der zweiten Öffnung **9** in dem Bereich, in dem die CCM **13** angeordnet und bei der Elektrolyse einem Differenzdruck von bis zu 40 bar ausgesetzt ist. Die CCM **13** liegt auf einer glatten ebenen Fläche ohne Kanäle auf und ist dadurch auch bei einem Differenzdruck von bis zu 40 bar gut abgestützt. Gleichzeitig ist der Anodenraum (der Anodenraum wird gebildet von Anodenrahmen **7,** CCM **13** und BPP **16),** der Kathodenraum (der Kathodenraum wird gebildet von Kathodenrahmen **11,** CCM **13** und BPP **16)** und die ganze PEM Elektrolysezelle **2** auch bei einem Differenzdruck von bis zu 40 bar vollständig abgedichtet, so dass kein Gas oder Wasser entweichen kann.

In dem erfindungsgemäßen Rahmen **1** sind Anodenrahmen **8** und Kathodenrahmen **11** miteinander über Verbindungselemente verbunden. Entsprechende Verbindungselemente sind dem Fachmann bekannt. In bevorzugten Ausführungsformen des Rahmens **1** umfasst der Anodenrahmen **8** ein oder mehrere Verbindungselemente, beispielsweise Stifte **19** und der Kathodenrahmen **11** ein oder mehrere Verbindungselemente, beispielsweise Löcher **18,** wobei der bzw. die Stifte **19** und das bzw. die Löcher **18** so angeordnet sind, dass das bzw. die Löcher **18** im Kathodenrahmen **11** auf den bzw. die Stifte **19** im Anodenrahmen **8** gesteckt werden und Anodenrahmen **8** und Kathodenrahmen **11** dadurch miteinander verbunden werden können.

Gegenstand der Erfindung ist eine PEM Elektrolysezelle **2** zum Betrieb unter Differenzdruck von bis zu 40 bar zur Erzeugung von Hochdruck-Wasserstoff umfassend eine PEM Membranelektrodenanordnung mit CCM **13,** eine PTL Anode **7,** eine PTL Kathode **10,** wobei die PEM Elektrolysezelle **2** einen erfindungsgemäßen Rahmen **1** umfasst, wobei die erste Öffnung **6** im Anodenrahmen **8** die PTL Anode **7** umfasst und die zweite Öffnung **9** im Kathodenrahmen **11** die PTL Kathode **10** umfasst und wobei die CCM **13** zwischen der der ersten Seite **4** gegenüberliegenden Seite des Anodenrahmens **4"** und der der zweiten Seite **5** gegenüberliegende Seite des Kathodenrahmens **5"** angeordnet ist, wobei die eine Seite der CCM **13** auf der PTL Anode **7** aufliegt und die andere Seite der CCM **13** auf dem Absatz **12** und der PTL Kathode **10** aufliegt (Figur 7b und 7c).

In bevorzugten Ausführungsformen umfasst die erfindungsgemäße PEM Elektrolysezelle **2** eine CCM **13** mit einer Dicke von weniger als 80 µm, beispielsweise eine CCM **13** mit einer Dicke von 50 µm oder weniger.

In der erfindungsgemäßen PEM Elektrolysezelle **2** wirken die Beschichtungen aus Dichtwerkstoff, beispielsweise die Beschichtung aus Gummi **22,** vorzugsweise die Beschichtung aus EPDM des Anodenrahmens **8,** die Beschichtungen aus Dichtwerkstoff, beispielsweise die Beschichtung aus Gummi **22,** vorzugsweise die Beschichtung aus EPDM des Kathodenrahmens **11** und der Absatz **12** mit der CCM **13** zusammen (Figur 7c) und dichten die PEM Elektrolysezelle **2** und den Anodenraum und den Kathodenraum vollständig ab, ohne dass ein Kriechen **24** der CCM **13** in den Spalt **17** zwischen Anodenrahmen **8** und PTL Anode **7** erfolgt. Durch die besondere Anordnung der Kanäle Typ II **15** wird sowohl der An- und Abtransport von Wasser und Gas vollständig gewährleistet als auch die Stabilität der CCM **13** und eine vollständige Abdichtung der PEM Elektrolysezelle **2.** Der erfindungsgemäße Rahmen **1** ermöglicht deshalb die Verwendung von CCMs **13** mit einer Dicke von weniger als 80 µm, beispielsweise mit einer Dicke von 50 µm oder weniger (= dünne CCM **13).** Mit dem erfindungsgemäßen Rahmen **1** können PEM Elektrolysezellen **2** mit einer dünneren CCM **13** als im Stand der Technik üblich, hergestellt werden. Zusätzlich können diese PEM Elektrolysezellen **2** so betrieben werden, dass der Wasserstoff zur Erzeugung eines Differenzdrucks auf der Kathodenseite bis zu 40 bar aufgestaut wird, ohne dass die CCM **13** beschädigt wird oder die PEM Elektrolysezelle **2** undicht wird.

Gegenstand der Erfindung ist eine vorassemblierte Baugruppe **20** zur Herstellung einer Elektrolysevorrichtung vom Stapeltyp **23** umfassend einen Anodenrahmen **8,** einen Kathodenrahmen **11,** eine BPP **16,** eine PTL Anode 7 und eine PTL Kathode **10,**
wobei der Anodenrahmen **8** eine erste Seite **4** mit planarer erster Oberfläche, eine der ersten Seite **4** gegenüberliegende Seite des Anodenrahmes **4"** und eine erste Öffnung **6** zur Aufnahme der PTL Anode **7** umfasst, wobei die erste Öffnung **6** sich von der ersten Seite **4** bis zur der ersten Seite **4** gegenüberliegenden Seite des Anodenrahmens **4"** erstreckt, und wobei die erste Öffnung **6** von dem Anodenrahmen **8** umgeben ist, und wobei der Anodenrahmen **8** mindestens ein Verbindungselement zur Verbindung mit dem Kathodenrahmen **11,** beispielsweise einen Stift **19,** umfasst,
wobei der Kathodenrahmen **11** eine zweite Seite **5** mit planarer zweiter Oberfläche, eine der zweiten Seite **5** gegenüberliegende Seite des Kathodenrahmens **5"** und eine zweite Öffnung **9** zur Aufnahme der PTL Kathode **10** umfasst, wobei die zweite Öffnung **9** sich von der zweiten Seite **5** bis zur der zweiten Seite **5** gegenüberliegenden Seite des Kathodenrahmens **5"** erstreckt und von dem Kathodenrahmen **10** umgeben ist, und wobei der Kathodenrahmen **11** mindestens ein Verbindungselement zur Verbindung mit dem Anodenrahmen **8,** beispielsweise ein Loch **18** zur Aufnahme des Stiftes **19** des Anodenrahmens **8,** umfasst,
wobei zwischen der ersten Seite **4** des Anodenrahmes **8** und der zweiten Seite **5** des Kathodenrahmens **11** die BPP **16** angeordnet ist,
wobei der Anodenrahmen **8** einen Kern aus Metall **21** und eine Beschichtung aus Dichtwerkstoff, beispielsweise eine Beschichtung aus Gummi **22,** vorzugsweise eine Beschichtung aus EPDM umfasst, und wobei die BPP **16** mit der PTL Anode **7** verbunden ist und die mit der PTL Anode **7** verbundene BPP **16** in die erste Öffnung **6** eingepresst und von dem Anodenrahmen **8** eingerahmt ist,
der Kathodenrahmen **10** einen Kern aus Metall **21** und eine Beschichtung aus Dichtwerkstoff, beispielsweise eine Beschichtung aus Gummi **22,** vorzugsweise eine Beschichtung aus EPDM umfasst und wobei die PTL Kathode **10** in die zweite Öffnung **9** eingepresst und von dem Kathodenrahmen **11** eingerahmt ist,
wobei Anodenrahmens **8** und Kathodenrahmen **11** über die Verbindungselemente des Anodenrahmens **8** und des Kathodenrahmens **11** verbunden werden, beispielsweise der Stift **19** des Anodenrahmens **8** in dem Loch **18** des Kathodenrahmens **11** steckt und der Anodenrahmen **8** und Kathodenrahmen **11** dadurch miteinander verbunden sind,
wobei die erste Öffnung **6** größer ist als die zweite Öffnung **9** und wobei der Anodenrahmen **8** und der Kathodenrahmen **11** so angeordnet sind, dass die erste Seite **4** und die zweite Seite **5** beim Übergang vom Anodenrahmen **8** zum Kathodenrahmen **11** einen Absatz **12** bilden, wobei der Absatz **12** der Teil des Kathodenrahmens **11** ist, der an die zweite Öffnung **9** angrenzt und die zweite Öffnung **9** einrahmt und wobei der Absatz **12** eine planare dritte Oberfläche als Auflagefläche für die CCM **13** bildet, wobei die BPP **16** auf der einen Seite auf der PTL Anode **7** und dem Anodenrahmen **8** aufliegt und auf der anderen Seite auf der PTL Kathode **10,** dem Kathodenrahmen **11** und dem Absatz **12** aufliegt.

Gegenstand der Erfindung ist auch ein Verfahren zur Herstellung einer vorassemblierten Baugruppe **20,** umfassend die Verfahrensschritte
a) für den Anodenrahmen **8** ein Kern aus Metall **21** hergestellt wird, wobei der Kern aus Metall **21** eine erste Seite **4** mit planarer erster Oberfläche und eine der ersten Seite **4** gegenüberliegende Seite des Anodenrahmens **4"** umfasst, wobei die erste Seite **4** und die gegenüberliegende Seite des Anodenrahmens **4"** eine erste Öffnung **6** umfassen, die sich von der ersten Seite **4** bis zur gegenüberliegenden Seite des Anodenrahmens **4"** erstreckt und die von dem Anodenrahmen **8** eingerahmt ist, einen, zwei oder mehrere Kanäle Typ I **14** zum An- und Abtransport von Wasser und Gas umfassen, wobei der bzw. die Kanäle Typ I **14** nicht mit der ersten Öffnung **6** im Anodenrahmen **8** verbunden ist bzw. sind, und wobei der Anodenrahmen **8** mindestens ein Verbindungselement zur Verbindung mit dem Kathodenrahmen **11,** z.B. einen Stift **19,** umfasst,
b) mindestens 90 % der Oberfläche des gemäß a) hergestellten Kerns aus Metall **21** für den Anodenrahmen **8** mit Natur- oder Synthesekautschuk beschichtet und anschließend vulkanisiert werden und dadurch auf dem Kern aus Metall **21** eine Beschichtung aus Gummi **22,** vorzugsweise eine Beschichtung aus EPDM erzeugt wird, wobei in der Beschichtung aus Gummi **22** ein, zwei oder mehrere Kanäle Typ II **15** auf der Oberfläche der ersten Seite **4** erzeugt werden, die mit einem, zwei oder mehreren Kanälen Typ I **14** verbunden sind und die den bzw. die Kanäle Typ I **14** mit der ersten Öffnung **6** verbinden und die, wenn der Anodenrahmen **8** in einer PEM Elektrolysezelle **2** oder einer PEM Elektrolysevorrichtung vom Stapeltyp **23** eingebaut ist, in Richtung zur BPP **16** angeordnet sind und wobei in der der ersten Seite **4** gegenüberliegenden Seite des Anodenrahmens **4"** keine Kanäle Typ II **15** erzeugt werden,
c) in den gemäß a) und b) hergestellten Anodenrahmen **8** die PTL Anode **7** und die BPP **16** gelegt oder eingepresst werden,
d) für den Kathodenrahmen **11** ein Kern aus Metall **21** hergestellt wird, wobei der Kern aus Metall **21** eine zweite Seite **5** mit planarer zweiter Oberfläche und eine der zweiten Seite **5** gegenüberliegende Seite des Kathodenrahmens **5"** umfasst, wobei die zweite Seite **5** und die gegenüberliegende Seite des Kathodenrahmens **5"** eine zweite Öffnung **9** umfassen, die sich von der zweiten Seite **5** bis zur gegenüberliegenden Seite des Kathodenrahmens **5"** erstreckt und die von dem Kathodenrahmen **11** eingerahmt ist, einen, zwei oder mehrere Kanäle Typ I **14** zum An- und Abtransport von Wasser und Gas umfasst, wobei der bzw. die Kanäle Typ I **14** nicht mit der zweiten Öffnung **9** im Kathodenrahmen **11** verbunden sind, und wobei der Kathodenrahmen **11** mindestens ein Verbindungselement zur Verbindung mit dem Anodenrahmen **8,** z.B. ein Loch **18,** umfasst,
e) mindestens 90 % der Oberfläche des gemäß d) hergestellten Kerns aus Metall **21** für den Kathodenrahmen **11** mit Natur- oder Synthesekautschuk beschichtet und anschließend vulkanisiert werden und dadurch auf dem Kern aus Metall **21** eine Beschichtung aus Gummi **22,** vorzugsweise eine Beschichtung aus EPDM erzeugt wird, wobei in der Beschichtung aus Gummi **22** ein, zwei oder mehrere Kanäle Typ II **15** auf der Oberfläche der zweiten Seite **5** erzeugt werden, die mit einem, zwei oder mehreren Kanälen Typ I **14** verbunden sind und der bzw. die den bzw. die Kanäle Typ I **14** mit der zweiten Öffnung **9** verbinden und die, wenn der Kathodenrahmen **11** in einer PEM Elektrolysezelle **2** oder einer PEM Elektrolysevorrichtung vom Stapeltyp **23** eingebaut ist, in Richtung zur BPP **16** angeordnet sind und wobei in der der zweiten Seite **5** gegenüberliegenden Seite des Kathodenrahmens **5"** keine Kanäle Typ II **15** erzeugt werden,
f) der gemäß d) und e) hergestellte Kathodenrahmen **11** mit dem Anodenrahmen **8** verbunden wird, beispielsweise dadurch, dass der Kathodenrahmen **11** auf den Anodenrahmen **8** aufgesteckt wird und wobei die BPP **16** zwischen der erste Seite **4** und der zweiten Seite **5** angeordnet ist und dann die PTL Kathode **10** in den Kathodenrahmen **11** eingelegt oder eingepresst wird.

Gegenstand der Erfindung ist auch ein Verfahren zur Herstellung einer PEM Elektrolysevorrichtung vom Stapeltyp **23** zum Betrieb unter Differenzdruck zur Erzeugung von Hochdruck-Wasserstoff umfassend die Verfahrensschritte,
a) mindestens x vorassemblierte Baugruppen **20** und mindestens x+1 CCMs **13** werden abwechselnd übereinander gestapelt, wobei ein Stapel vorassemblierter Baugruppen **3** erzeugt wird, wobei in dem Stapel vorassemblierter Baugruppen **3** jeweils eine vorassemblierte Baugruppe **20** und eine CCM **13** abwechselnd übereinander gestapelt sind und wobei auf der Oberseite und der Unterseite des Stapels vorassemblierter Baugruppen **3** jeweils eine CCM **13** und zwischen zwei benachbarten vorassemblierten Baugruppen **20** jeweils eine CCM **13** angeordnet ist, und wobei
b) dann auf der einen Seite des Stapels vorassemblierter Baugruppen **3** eine einzelne Anode parallel zu einer äußeren CCM **13** angeordnet wird und auf der anderen Seite des Stapels vorassemblierter Baugruppen **3** eine einzelne Kathode parallel zu einer äußeren CCM **13** angeordnet wird,
c) parallel zu der einzelnen Anode und parallel zu der einzelnen Kathode jeweils eine Endplatte angeordnet und der erzeugte Stapel dann zwischen den zwei Endplatten zu einer PEM Elektrolysevorrichtung vom Stapeltyp **23** zusammengepresst wird,
wobei jede der x+1 CCMs **13** in der PEM Elektrolysevorrichtung vom Stapeltyp **23** eine Dicke von weniger als 80 µm hat und wobei x eine ganze Zahl und ≥ 2 ist.

Gegenstand der Erfindung ist eine PEM Elektrolysevorrichtung vom Stapeltyp **23** zum Betrieb unter Differenzdruck zur Erzeugung von Hochdruck-Wasserstoff umfassend x vorassemblierte Baugruppen **20,** x+1 CCMs **13,** eine einzelne Anode, eine einzelne Kathode und zwei Endplatten, wobei die x vorassemblierten Baugruppen **20** und die x+1 CCMs **13** abwechselnd übereinander zu einem Stapel vorassemblierter Baugruppen **3** gestapelt sind, wobei in dem Stapel vorassemblierter Baugruppen **3** jeweils eine vorassemblierte Baugruppe **20** und eine CCM **13** abwechselnd übereinander gestapelt sind und wobei auf der Oberseite und der Unterseite des Stapels vorassemblierter Baugruppen **3** jeweils eine CCM **13** und zwischen zwei benachbarten vorassemblierten Baugruppen **20** jeweils eine CCM **13** angeordnet ist, und wobei auf der einen Seite des Stapels vorassemblierter Baugruppen **3** eine einzelne Anode parallel zu einer äußeren CCM **13** angeordnet ist und auf der anderen Seite des Stapels vorassemblierter Baugruppen **3** eine einzelne Kathode parallel zu einer äußeren CCM **13** angeordnet ist, wobei parallel zu der einzelnen Anode und parallel zu der einzelnen Kathode jeweils eine Endplatte angeordnet ist und der erzeugte Stapel zwischen den zwei Endplatten zu einer PEM Elektrolysevorrichtung vom Stapeltyp **23** zusammengepresst wird, wobei jede der x+1 CCMs **13** in der PEM Elektrolysevorrichtung vom Stapeltyp **23** eine Dicke von weniger als 80 µm, vorzugsweise eine Dicke von weniger als 50 µm oder weniger aufweist und wobei x eine ganze Zahl und ≥ 2 ist.

In die PEM Elektrolysevorrichtung vom Stapeltyp **23** können je nach Bedarf weitere Komponenten an den entsprechenden Stellen eingebaut werden, beispielsweise kann zwischen CCM **13** und Endplatte jeweils eine Isolierplatte eingebaut werden. Isolierplatten an diesen Stellen verhindern beispielsweise, dass die Endplatten z.B. bei der Verwendung von Schrauben nicht kurzgeschlossen werden. Entsprechende Komponenten sind dem Fachmann bekannt. Der Fachmann kann das Herstellungsverfahren entsprechend anpassen.

Gegenstand der Erfindung ist auch eine PEM Elektrolysevorrichtung vom Stapeltyp **23** zum Betrieb unter Differenzdruck zur Erzeugung von Hochdruck-Wasserstoff umfassend x vorassemblierte Baugruppen **20,** x+1 CCMs **13,** eine einzelne Anode, eine einzelne Kathode und zwei Endplatten, wobei die x vorassemblierten Baugruppen **20** und die x+1 CCMs **13** abwechselnd übereinander zu einem Stapel vorassemblierter Baugruppen **3** gestapelt sind, wobei in dem Stapel vorassemblierter Baugruppen **3** jeweils eine vorassemblierte Baugruppe **20** und eine CCM **13** abwechselnd übereinander gestapelt sind und wobei auf der Oberseite und der Unterseite des Stapels vorassemblierter Baugruppen **3** jeweils eine CCM **13** und zwischen zwei benachbarten vorassemblierten Baugruppen **20** jeweils eine CCM **13** angeordnet ist, und wobei auf der einen Seite des Stapels vorassemblierter Baugruppen **3** eine einzelne Anode parallel zu einer äußeren CCM **13** angeordnet ist und auf der anderen Seite des Stapels vorassemblierter Baugruppen **3** eine einzelne Kathode parallel zu einer äußeren CCM **13** angeordnet ist, wobei parallel zu der einzelnen Anode und parallel zu der einzelnen Kathode jeweils eine Endplatte angeordnet ist und der erzeugte Stapel zwischen den zwei Endplatten zu einer PEM Elektrolysevorrichtung vom Stapeltyp **23** zusammengepresst wird, wobei jede der x+1 CCMs **13** in der PEM Elektrolysevorrichtung vom Stapeltyp **23)** eine Dicke von weniger als 80 µm hat und wobei x eine ganze Zahl und ≥ 2 ist.

In bevorzugten Ausführungsformen umfasst die PEM Elektrolysevorrichtung vom Stapeltyp **23** mindestens 2 oder 3 oder 5 oder mehr, beispielsweise 10, 50, 100, 500, 1000 oder mehr vorassemblierte Baugruppen **20.** Vorzugsweise umfasst die erfindungsgemäße PEM Elektrolysevorrichtung vom Stapeltyp **23** neben einer Anzahl von x vorassemblierten Baugruppen **20,** wobei x eine ganze Zahl und ≥ 2 ist, einen Kathodenrahmen **11,** eine CCM **13,** einen Anodenrahmen **8** und zwei Endplatten. In der erfindungsgemäßen PEM Elektrolysevorrichtung vom Stapeltyp **23** sind vorzugsweise die erste und die letzte PEM Elektrolysezelle **2** anders als die dazwischen liegenden. Beispielsweise wird zur Herstellung einer PEM Elektrolysevorrichtung vom Stapeltyp **23** auf einem Kathodenrahmen **11** eine CCM **13** angeordnet, auf der CCM **13** werden x vorassemblierte Baugruppen **20** und x CCMs **13** abwechselnd gestapelt, und darauf ein Anodenrahmen **8.** Der Stapel wird zwischen Endpatten zu einer PEM Elektrolysevorrichtung vom Stapeltyp **23** verpresst, wobei x eine ganze Zahl und ≥ 2 ist.

Ein weiterer Vorteil der Erfindung sind die Kosten. Die Kanäle Typ II **15** werden nicht aus jedem Anodenrahmen **8** und jedem Kathodenrahmen **11** ausgefräst, sondern einmalig in ein Werkzeug überführt. Ein Werkzeug ist das Negativ zum Anodenrahmen **8,** ein weiteres Werkzeug ist das Negativ zum Kathodenrahmen **11.** Die Kanäle Typ II **15** werden in das Werkzeug überführt und wie ein Stempel quasi in den Dichtwerkstoff, vorzugsweise das Gummi, beispielsweise EPDM eingebracht. Mit Hilfe des Werkzeugs wird durch Vulkanisation der Kern aus Metall **21** mit dem Dichtwerkstoff, vorzugsweise Gummi, beispielsweise EPDM, beschichtet, wobei gleichzeitig die Kanäle Typ II **15** in den erfindungsgemäß gewünschten Bereichen des Anodenrahmens **8** und / oder des Kathodenrahmens **11** erzeugt werden. Die durch Vulkanisation von Anodenrahmen **8** und / oder Kathodenrahmen **11** erzeugten Formteile bzw. Gummiformteile lassen sich direkt verwenden und können in großer Stückzahl kostengünstig hergestellt werden.

Die PEM Elektrolysevorrichtung vom Stapeltyp **23** wird vorzugsweise so ausgeführt werden, dass alle Komponenten eine glatte und homogene Oberfläche aufweisen, sodass keine Spannungsspitzen auf der CCM **13** auftreten. Um bei Gasdruck ein Kriechen **24** der CCM **13** in die Poren der PTL Anode **7** und / oder der PTL Kathode **10** zu verhindern, werden beispielsweise PTL Anoden **7** und / oder PTL Kathoden **10** mit einem Porendurchmesser < 0,1 mm verwendet. Beispielsweise können als PTL Anode **7** und / oder PTL Kathode **10** PTLs mit einer sogenannten ,Mikroporous Layer', also einer besonders homogenen Oberfläche, verwendet werden.

Der Anodenrahmen **8** und der Kathodenrahmen **11** können einfach zu einer vorassemblierten Baugruppe **20** zusammengefügt werden, da Dichtung und Anodenrahmen **8** bzw. Dichtung und Kathodenrahmen **11** jeweils aus einem Bauteil bestehen. Vorzugsweise wird zur Herstellung einer vorassemblierten Baugruppe **20** eine BPP **16,** die mit einer PTL Anode **7** verbunden ist verwendet. Beispielsweise sind BPP **16** und PTL Anode **7** verschweißt, so dass BPP **16** und PTL Anode **7** als ein Bauteil vorliegen. Der Anodenrahmen **8** wird zunächst auf die BPP **16** und die PTL Anode **7** eingepresst. Beispielsweise kann der Anodenrahmen **8** zusätzlich einen zweiten Stift aufweisen, der in die BPP **16** eingesteckt werden kann. Anschließend wird der Anodenrahmen **8** mit der eingepressten PTL Anode **7** und der BPP **16** umgedreht und der Kathodenrahmen **11** kann auf der anderen Seite des Anodenrahmens **8** ebenfalls eingesteckt werden. Anschließend wird die PTL Kathode **10** in den Kathodenrahmen **11** eingelegt (Figur 6). Es wird eine vorassemblierte Baugruppe **20** erhalten. Vorassemblierte Baugruppe **20** können dann beispielsweise über Zentrierstifte abwechselnd mit CCMs **13** gestapelt werden, um Stapel vorassemblierter Baugruppen **3** bzw. PEM Elektrolysevorrichtung vom Stapeltyp **23** herzustellen.

**Bezugszeichen**

| | |
|---|---|
| Rahmen | **1** |
| PEM Elektrolysezelle | **2** |
| Stapel vorassemblierter Baugruppen | **3** |
| Erste Seite des Rahmens | **4** |
| Die der ersten Seite **4** gegenüberliegende Seite des Anodenrahmens **8** | **4"** |
| Zweite Seite | **5** |
| Die der zweiten Seite **5** gegenüberliegende Seite des Kathodenrahmens **11** | **5"** |
| Erste Öffnung | **6** |
| Poröse Transportschicht (PTL) Anode | **7** |
| Anodenrahmen | **8** |
| Zweite Öffnung | **9** |
| Poröse Transportschicht (PTL) Kathode | **10** |
| Kathodenrahmen | **11** |
| Absatz | **12** |
| Katalysator-beschichtete Membran (CCM) | **13** |
| Kanal Typ I | **14** |
| Kanal Typ II | **15** |
| Bipolarplatte (BPP) | **16** |
| Spalt | **17** |
| Loch | **18** |
| Stift | **19** |
| Vorassemblierte Baugruppe | **20** |
| Kern aus Metall | **21** |
| Beschichtung aus Gummi | **22** |
| PEM Elektrolysevorrichtung vom Stapeltyp | **23** |
| Kriechen | **24** |

Figuren:
Figur 1: Klassischer Aufbau einer PEM Elektrolysezelle aus dem Stand der Technik mit Rahmen **1,** katalysatorbeschichteter Membran (CCM) **13,** Bipolarplatte (BPP) **16,** PTL Anode **7,** PTL Kathode **10** mit Spalt **17** zwischen Rahmen **1** und PTL Anode **7** und Rahmen **1** und PTL Kathode **10.**
Figur 2: Rahmen **1** gemäß Figur 1 mit Verformung des Rahmens **1** und Bildung eines größeren Spalts **17** zwischen Rahmen **1** und PTL Anode **7** und Rahmen **1** und PTL Kathode **10** und Kriechen **24** der CCM **13** in den vergrößerten Spalt **17** zwischen Rahmen **1** und PTL Anode **7** und Rahmen **1** und PTL Kathode **10.**
Figur 3a: Erfindungsgemäßer Rahmen **1** umfassend einen Kern aus Metall **21,** eine Beschichtung aus Gummi **22** und in der Beschichtung aus Gummi **22** einen Kanal Typ 2 **15.**
Figur 3b: Erfindungsgemäßer Rahmen **1** umfassend einen Kern aus Metall **21,** eine Beschichtung aus Gummi **22** und Teil eines Kanals Typ II **15** in der Beschichtung aus Gummi **22.**
Figur 4: Erfindungsgemäßer Kathodenrahmen **11** mit zweiter Öffnung **9,** zwei Löchern **18** als Verbindungselement zur Verbindung mit dem Anodenrahmen **8,** zwanzig Kanälen Typ I **14** und mehreren Kanälen Typ II **15** auf der zweiten Seite 5, die die zweite Öffnung **9** mit zehn Kanälen Typ I **14** verbinden.
Figur 5: Erfindungsgemäßer Anodenrahmen **8** mit erster Öffnung **6,** zwei Stiften **19** als Verbindungselement zur Verbindung mit dem Kathodenrahmen **11,** zwanzig Kanälen Typ I **14** und mehreren Kanälen Typ II **15** auf der ersten Seite **4,** die die erste Öffnung **6** mit zehn Kanälen Typ I **14** verbinden.
Figur 6: Verfahren zur Herstellung einer vorassemblierten Baugruppe **20** mit den Verfahrensschritten a) Ausgangslage: PTL Anode **7** und BPP **16** sind verbunden **(7 + 16),** b) 1. Schritt: Stift **19** des Anodenrahmens **8** werden in die Löcher **19** der BPP **16** eingesteckt, c)2. Schritt: Umdrehen der Anordnung aus b), d)3. Schritt: Kathodenrahmen **11** in die Anordnung einstecken, e) 4. Schritt: PTL Kathode **10** in die zweite Öffnung **9** einlegen.
Figur 7a: Vorassemblierte Baugruppe **20.** Zu sehen sind alle 4 Teile, die zu der vorassemblierten Baugruppe **20** gehören: die Kathodenrahmen **11,** Anodenrahmen **8** und die BPP/PTL Anode **(7+16),** und die PTL Kathode **10.** Einmal als Explosionsdarstellung und einmal als zusammengesetztes Teil.
Figur 7b: Vorassemblierte Baugruppe **20** in der Seitenansicht.
Figur 7c: Vergrößerter Ausschnitt der vorassemblierten Baugruppe **20** mit dem Absatz **12.**
Figur 8: Gezeigt ist ein Ausschnitt eines schematischen Aufbaus einer erfindungsgemäßen Elektrolysevorrichtung vom Stapeltyp **23,** der die Anordnung eines Stapels mit drei PEM Elektrolysezellen **2** zeigt. Der Ausschnitt umfasst einen Kathodenrahmen **11** mit PTL Kathode **10,** einen Stapel von zwei vorassemblierten Baugruppen **20** und einen Anodenrahmen **8** mit PTL Anode **7.**Die Pfeile zeigen die Richtung des Gasdrucks bei einer Hochdruck-Wasserstoffelektrolyse, die unter Differenzdruck von 40 bar durchgeführt wird.
Figur 9: Beispielhafte Abmessungen für einen Kathodenrahmen **11** und einen dazu passenden Anodenrahmen **8.**

## Patentansprüche

1. Rahmen **(1)** für eine PEM Elektrolysezelle **(2)** für eine PEM Elektrolysevorrichtung vom Stapeltyp **(23),** wobei der Rahmen **(1)** eine erste Seite **(4)** mit planarer erster Oberfläche und eine der ersten Seite **(4)** gegenüber liegende zweite Seite **(5)** mit planarer zweiter Oberfläche und einen Anodenrahmen **(8)** und einen Kathodenrahmen **(11)** umfasst, und
wobei der Anodenrahmen die erste Seite **(4),** eine der ersten Seite **(4)** gegenüberliegende Seite des Anodenrahmens **(4")** und eine erste Öffnung **(6)** zur Aufnahme der porösen Transportschicht (PTL) Anode **(7)** umfasst, wobei die erste Öffnung **(6)** sich von der ersten Seite **(4)** bis zur gegenüberliegenden Seite des Anodenrahmens **(4")** erstreckt,
wobei der Kathodenrahmen **(11)** die zweite Seite **(5),** eine der zweiten Seite **(5)** gegenüberliegende Seite des Kathodenrahmens **(5")** und eine zweite Öffnung **(9)** zur Aufnahme der PTL Kathode **(10)** umfasst, wobei die zweite Öffnung **(9)** sich von der zweiten Seite **(5)** bis zur gegenüberliegenden Seite des Kathodenrahmens **(5")** erstreckt,
wobei die der ersten Seite **(4)** gegenüberliegende Seite des Anodenrahmens **(4")** und die der zweiten Seite **(5)** gegenüberliegende Seite des Kathodenrahmens **(5")** nebeneinander angeordnet sind,
wobei Anodenrahmen **(8)** und Kathodenrahmen **(11)** miteinander verbunden sind,
wobei die erste Öffnung **(6)** und die zweite Öffnung **(11)** miteinander verbunden sind,
**dadurch gekennzeichnet, dass** die erste Öffnung **(6)** größer ist als die zweite Öffnung **(9)** und wobei der Anodenrahmen **(8)** und der Kathodenrahmen **(11)** so angeordnet sind, dass die der ersten Seite **(4)** gegenüberliegende Seite des Anodenrahmens **(4")** und die der zweiten Seite **(5)** gegenüberliegende Seite des Kathodenrahmens **(5"),** beim Übergang vom Anodenrahmen **(8)** zum Kathodenrahmen **(11)** einen Absatz **(12)** bilden, wobei der Absatz **(12)** der Teil des Kathodenrahmens **(11)** ist, der an die zweite Öffnung **(9)** angrenzt und die zweite Öffnung **(9)** einrahmt und wobei der Absatz **(12)** eine planare dritte Oberfläche als Auflagefläche für die Katalysator-beschichtete Membran (CCM) **(13)** bildet, und wobei der Anodenrahmen **(8)** einen Kern aus Metall **(21)** und eine Beschichtung aus Dichtwerkstoff, beispielsweise eine Beschichtung aus Gummi **(22)** umfasst und wobei der Kathodenrahmen **(11)** einen Kern aus Metall **(21)** und eine Beschichtung aus Dichtwerkstoff, beispielsweise eine Beschichtung aus Gummi **(22)** umfasst.

2. Rahmen **(1)** nach Anspruch 1 umfassend einen oder mehrere Kanäle Typ I **(14)** zum An- und Abtransport von Wasser und Gas und umfassend einen oder mehrere Kanäle Typ II **(15),** wobei die Kanäle Typ I **(14)** nicht mit der ersten Öffnung **(6)** im Anodenrahmen **(8)** oder der zweiten Öffnung **(9)** im Kathodenrahmen **(11)** verbunden sind, **dadurch gekennzeichnet, dass** der Anodenrahmen **(8)** auf der Oberfläche der ersten Seite **(4)** einen oder mehrere Kanäle Typ II **(15)** umfasst, die mit einem oder mehreren Kanälen Typ I **(14)** verbunden sind und den bzw. die Kanäle Typ I **(14)** mit der ersten Öffnung **(6)** verbinden und die, wenn der Rahmen **(1)** in einer PEM Elektrolysezelle **(2)** oder einer PEM Elektrolysevorrichtung vom Stapeltyp **(23)** eingebaut ist, in Richtung zur Bipolarplatte (BPP) **(16)** angeordnet sind und wobei die der ersten Seite **(4)** gegenüberliegende Seite des Anodenrahmens **(4")** keine Kanäle Typ II **(15)** aufweist.

3. Rahmen **(1)** nach Anspruch 1 oder 2 umfassend einen oder mehrere Kanäle Typ I **(14)** zum An- und Abtransport von Wasser und Gas und umfassend einen oder mehrere Kanäle Typ II **(15),** wobei die Kanäle Typ I **(14)** nicht mit der ersten Öffnung **(6)** im Anodenrahmen **(8)** oder der zweiten Öffnung **(9)** im Kathodenrahmen **(11)** verbunden sind, **dadurch gekennzeichnet, dass** der Kathodenrahmen **(11)** auf der Oberfläche der zweiten Seite **(5)** einen oder mehrere Kanäle Typ II **(15)** umfasst, die mit einem oder mehreren Kanälen Typ I **(14)** verbunden sind und den bzw. die Kanäle Typ I **(14)** mit der zweiten Öffnung **(9)** verbinden und die, wenn der Rahmen **(1)** in einer PEM Elektrolysezelle **(2)** oder einer PEM Elektrolysevorrichtung vom Stapeltyp **(23)** eingebaut ist, in Richtung zur Bipolarplatte (BPP) **(16)** angeordnet sind und wobei die der zweiten Seite **(5)** gegenüberliegende Seite des Kathodenrahmens **(5")** keine Kanäle Typ II **(15)** aufweist.

4. Rahmen **(1)** nach einem der vorgehenden Ansprüche, wobei der Anodenrahmen **(8)** ein oder mehrere Verbindungselemente zur Verbindung mit dem Kathodenrahmen **(11)** umfasst, beispielsweise ein oder mehrere Stifte **(19)** und der Kathodenrahmen **(11)** ein oder mehrere Verbindungselemente zur Verbindung mit dem Anodenrahmen **(8)** umfasst, beispielsweise ein oder mehrere Löcher **(18),** wobei die Verbindungselemente so angeordnet sind, dass Anodenrahmen **(8)** und Kathodenrahmen **(11)** miteinander verbunden werden können, beispielsweise der bzw. die Stifte **(19)** und das bzw. die Löcher **(18)** so angeordnet sind, dass das bzw. die Löcher **(18)** im Kathodenrahmen **(11)** auf den bzw. die Stifte **(19)** im Anodenrahmen **(8)** gesteckt werden und Anodenrahmen **(8)** und Kathodenrahmen **(11)** dadurch miteinander verbunden werden können.

5. PEM Elektrolysezelle **(2)** zum Betrieb unter Differenzdruck von bis zu 40 bar zur Erzeugung von Hochdruck-Wasserstoff umfassend eine CCM **(13),** eine PTL Anode **(7),** eine PTL Kathode **(10), dadurch gekennzeichnet, dass** die PEM Elektrolysezelle **(2)** einen Rahmen **(1)** nach einem der Ansprüche 1 bis 4 umfasst,
wobei die erste Öffnung **(6)** im Anodenrahmen **(8)** die PTL Anode **(7)** umfasst und die zweite Öffnung **(9)** im Kathodenrahmen **(11)** die PTL Kathode **(10)** umfasst und wobei die CCM **(13)** zwischen der der ersten Seite **(4)** gegenüberliegenden Seite des Anodenrahmens **(4")** und der der zweiten Seite **(5)** gegenüberliegende Seite des Kathodenrahmens **(5")** angeordnet ist, wobei die eine Seite der CCM **(13)** auf der PTL Anode **(7)** aufliegt und die andere Seite der CCM **(13)** auf dem Absatz **(12)** und der PTL Kathode **(10)** aufliegt.

6. PEM Elektrolysezelle nach Anspruch 5, **dadurch gekennzeichnet, dass** die CCM **(13)** eine Dicke von weniger als 80 µm, beispielsweise 50 µm oder weniger aufweist.

7. Vorassemblierte Baugruppe **(20)** zur Herstellung einer Elektrolysevorrichtung vom Stapeltyp **(23)** umfassend einen Anodenrahmen **(8),** einen Kathodenrahmen **(11),** eine BPP **(16),** eine PTL Anode **(7)** und eine PTL Kathode **(10),**
wobei der Anodenrahmen **(8)** eine erste Seite **(4)** mit planarer erster Oberfläche, eine der ersten Seite **(4)** gegenüberliegende Seite des Anodenrahmes **(4")** und eine erste Öffnung **(6)** zur Aufnahme der PTL Anode **(7)** umfasst, wobei die erste Öffnung **(6)** sich von der ersten Seite **(4)** bis zur der ersten Seite **(4)** gegenüberliegenden Seite des Anodenrahmens **(4")** erstreckt, und wobei die erste Öffnung **(6)** von dem Anodenrahmen **(8)** eingerahmt ist, und wobei der Anodenrahmen **(8)** mindestens ein Verbindungselement, vorzugsweise einen Stift **(19),** zur Verbindung mit dem Kathodenrahmen **(11)** umfasst,
wobei der Kathodenrahmen **(11)** eine zweite Seite **(5)** mit planarer zweiter Oberfläche, eine der zweiten Seite **(5)** gegenüberliegende Seite des Kathodenrahmens **(5")** und eine zweite Öffnung **(9)** zur Aufnahme der PTL Kathode **(10)** umfasst, wobei die zweite Öffnung **(9)** sich von der zweiten Seite **(5)** bis zur der zweiten Seite **(5)** gegenüberliegenden Seite des Kathodenrahmens **(5")** erstreckt und von dem Kathodenrahmen **(10)** eingerahmt ist, und wobei der Kathodenrahmen **(11)** mindestens ein Verbindungselement, vorzugsweise ein Loch **(18)** zur Aufnahme des Stiftes **(19),** zur Verbindung mit dem Anodenrahmen **(8)** umfasst,
wobei zwischen der ersten Seite **(4)** und der zweiten Seite **(5)** die BPP **(16)** angeordnet ist,
**dadurch gekennzeichnet, dass** der Anodenrahmen **(8)** einen Kern aus Metall **(21)** und eine Beschichtung aus einem Dichtwerkstoff, vorzugsweise eine Beschichtung aus Gummi **(22)** umfasst, und wobei die BPP **(16)** mit der PTL Anode **(7)** verbunden ist und die mit der PTL Anode **(7)** verbundene BPP **(16)** in die erste Öffnung **(6)** eingepresst und von dem Anodenrahmen **(8)** eingerahmt ist,
der Kathodenrahmen **(10)** einen Kern aus Metall **(21)** und eine Beschichtung aus einem Dichtwerkstoff, vorzugsweise eine Beschichtung aus Gummi **(22)** umfasst und wobei die PTL Kathode **(10)** in die zweite Öffnung **(9)** eingepresst und von dem Kathodenrahmen **(11)** eingerahmt ist,
wobei das Verbindungselement des Anodenrahmens **(8)** mit dem Verbindungselement des Kathodenrahmens **(11)** verbunden wird, vorzugsweise der mindestens eine Stift **(19)** in dem mindestens einen Loch **(18)** steckt und der Anodenrahmen **(8)** und Kathodenrahmen **(11)** dadurch miteinander verbunden sind,
wobei die erste Öffnung **(6)** größer ist als die zweite Öffnung **(9)** und wobei der Anodenrahmen **(8)** und der Kathodenrahmen **(11)** so angeordnet sind, dass die erste Seite **(4)** und die zweite Seite **(5)** beim Übergang vom Anodenrahmen **(8)** zum Kathodenrahmen **(11)** einen Absatz **(12)** bilden, wobei der Absatz **(12)** der Teil des Kathodenrahmens **(11)** ist, der an die zweite Öffnung **(9)** angrenzt und die zweite Öffnung **(9)** einrahmt und wobei der Absatz **(12)** eine planare dritte Oberfläche als Auflagefläche für die CCM **(13)** bildet, wobei die BPP **(16)** auf der einen Seite auf der PTL Anode **(7)** und dem Anodenrahmen **(8)** aufliegt und auf der anderen Seite auf der PTL Kathode **(10),** dem Kathodenrahmen **(11)** und dem Absatz **(12)** aufliegt.

8. Verfahren zur Herstellung einer vorassemblierten Baugruppe **(20),** umfassend die Verfahrensschritte
a) für den Anodenrahmen **(8)** ein Kern aus Metall **(21)** hergestellt wird, wobei der Kern aus Metall **(21)** eine erste Seite **(4)** mit planarer erster Oberfläche und eine der ersten Seite **(4)** gegenüberliegende Seite des Anodenrahmens **(4")** umfasst, wobei die erste Seite **(4)** und die gegenüberliegende Seite des Anodenrahmens **(4")** eine erste Öffnung **(6)** umfassen, die sich von der ersten Seite **(4)** bis zur gegenüberliegenden Seite des Anodenrahmens **(4")** erstreckt und die von dem Anodenrahmen **(8)** eingerahmt ist, einen oder mehrere Kanäle Typ I **(14)** zum An- und Abtransport von Wasser und Gas, wobei die Kanäle Typ I **(14)** nicht mit der ersten Öffnung **(6)** im Anodenrahmen **(8)** verbunden sind, und wobei der Anodenrahmen **(8)** mindestens ein Verbindungselement, vorzugsweise mindestens einen Stift **(19),** zur Verbindung mit dem Kathodenrahmen **(11)** umfasst,
b) mindestens 90 % der Oberfläche des gemäß a) hergestellte Kerns aus Metall **(21)** für den Anodenrahmen **(8)** mit Natur- oder Synthesekautschuk beschichtet und anschließend vulkanisiert werden und dadurch auf dem Kern aus Metall **(21)** eine Beschichtung aus Gummi **(22)** erzeugt wird, wobei in der Beschichtung aus Gummi **(22)** ein oder mehrere Kanäle Typ II **(15)** auf der Oberfläche der ersten Seite **(4)** erzeugt werden, die mit einem oder mehreren Kanälen Typ I **(14)** verbunden sind und die den bzw. die Kanäle Typ I **(14)** mit der ersten Öffnung **(6)** verbinden und die, wenn der Anodenrahmen **(8)** in einer PEM Elektrolysezelle **(2)** oder einer PEM Elektrolysevorrichtung vom Stapeltyp **(23)** eingebaut ist, in Richtung zur BPP **(16)** angeordnet sind und wobei in der der ersten Seite **(4)** gegenüberliegenden Seite des Anodenrahmens **(4")** keine Kanäle Typ II **(15)** erzeugt werden,
c) in den gemäß a) und b) hergestellten Anodenrahmen **(8)** die PTL Anode **(7)** gelegt oder eingepresst wird, wobei die PTL Anode **(7)** mit einer BPP **(16)** verbunden ist,
d) für den Kathodenrahmen **(11)** ein Kern aus Metall **(21)** hergestellt wird, wobei der Kern aus Metall **(21)** eine zweite Seite **(5)** mit planarer zweiter Oberfläche und eine der zweiten Seite **(5)** gegenüberliegende Seite des Kathodenrahmens **(5")** umfasst, wobei die zweite Seite **(5)** und die gegenüberliegende Seite des Kathodenrahmens **(5")** eine zweite Öffnung **(9)** umfassen, die sich von der zweiten Seite **(5)** bis zur gegenüberliegenden Seite des Kathodenrahmens **(5")** erstreckt und die von dem Kathodenrahmen **(11)** eingerahmt ist, einen oder mehrere Kanäle Typ I **(14)** zum An- und Abtransport von Wasser und Gas umfasst, wobei die Kanäle Typ I **(14)** nicht mit der zweiten Öffnung **(9)** im Kathodenrahmen **(11)** verbunden sind, und wobei der Kathodenrahmen **(11)** mindestens ein Verbindungselement, beispielsweise mindestens ein Loch **(18),** zur Verbindung mit dem Anodenrahmen **(8)** umfasst,
e) mindestens 90 % der Oberfläche des gemäß d) hergestellten Kerns aus Metall **(21)** für den Kathodenrahmen **(11)** mit Natur- oder Synthesekautschuk beschichtet und anschließend vulkanisiert werden und dadurch auf dem Kern aus Metall **(21)** eine Beschichtung aus Gummi **(22)** erzeugt wird, wobei in der Beschichtung aus Gummi **(22)** ein oder mehrere Kanäle Typ II **(15)** auf der Oberfläche der zweiten Seite **(5)** erzeugt werden, die mit einem oder mehreren Kanälen Typ I **(14)** verbunden sind und die den bzw. die Kanäle Typ I **(14)** mit der zweiten Öffnung **(9)** verbinden und die, wenn der Kathodenrahmen **(11)** in einer PEM Elektrolysezelle **(2)** oder einer PEM Elektrolysevorrichtung vom Stapeltyp **(23)** eingebaut ist, in Richtung zur BPP **(16)** angeordnet sind und wobei in der der zweiten Seite **(5)** gegenüberliegenden Seite des Kathodenrahmens **(5")** keine Kanäle Typ II **(15)** erzeugt werden,
f) der gemäß d) und e) hergestellte Kathodenrahmen **(11)** mittels des mindestens einen Verbindungselementes des Kathodenrahmens **(11),** vorzugsweise des mindestens einen Lochs **(19)** mit dem gemäß a) bis c) hergestellten Anodenrahmen **(8)** mittels des mindestens einen Verbindungselements des Anodenrahmens **(8),** vorzugsweise des mindestens einen Stifts **(18),** verbunden wird, vorzugsweise das mindestens eine Loch **(19)** auf den mindestens einen Stift **(18)** gesteckt und dadurch der Kathodenrahmen **(11)** mit dem Anodenrahmen **(8)** verbunden wird, wobei die BPP **(16)** zwischen der erste Seite **(4)** und der zweiten Seite **(5)** angeordnet ist, und die PTL Kathode **(10)** in den Kathodenrahmen **(11)** eingelegt oder eingepresst wird.

9. Verfahren zur Herstellung einer PEM Elektrolysevorrichtung vom Stapeltyp **(23)** zum Betrieb unter Differenzdruck zur Erzeugung von Hochdruck-Wasserstoff umfassend die Verfahrensschritte,
a) mindestens x vorassemblierte Baugruppen **(20)** und mindestens x+1 CCMs **(13)** werden abwechselnd übereinander gestapelt, wobei ein Stapel vorassemblierter Baugruppen **(3)** erzeugt wird, wobei in dem Stapel vorassemblierter Baugruppen **(3)** jeweils eine vorassemblierte Baugruppe **(20)** und eine CCM **(13)** abwechselnd übereinander gestapelt sind und wobei auf der Oberseite und der Unterseite des Stapels vorassemblierter Baugruppen **(3)** jeweils eine CCM **(13)** und zwischen zwei benachbarten vorassemblierten Baugruppen **(20)** jeweils eine CCM **(13)** angeordnet ist, und wobei
b) dann auf der einen Seite des Stapels vorassemblierter Baugruppen **(3)** eine einzelne Anode parallel zu einer äußeren CCM **(13)** angeordnet wird und auf der anderen Seite des Stapels vorassemblierter Baugruppen **(3)** eine einzelne Kathode parallel zu einer äußeren CCM **(13)** angeordnet wird,
c) parallel zu der einzelnen Anode und parallel zu der einzelnen Kathode jeweils eine Endplatte angeordnet und der erzeugte Stapel dann zwischen den zwei Endplatten zu einer PEM Elektrolysevorrichtung vom Stapeltyp **(23)** zusammengepresst wird,
wobei jede der x+1 CCMs **(13)** in der PEM Elektrolysevorrichtung vom Stapeltyp **(23)** eine Dicke von weniger als 80 µm hat und wobei x eine ganze Zahl und ≥ 2 ist.

10. PEM Elektrolysevorrichtung vom Stapeltyp **(23)** zum Betrieb unter Differenzdruck zur Erzeugung von Hochdruck-Wasserstoff umfassend x vorassemblierte Baugruppen **(20),** x+1 CCMs **(13),** eine einzelne Anode, eine einzelne Kathode und zwei Endplatten, wobei die x vorassemblierten Baugruppen **(20)** und die x+1 CCMs **(13)** abwechselnd übereinander zu einem Stapel vorassemblierter Baugruppen **(3)** gestapelt sind, wobei in dem Stapel vorassemblierter Baugruppen **(3)** jeweils eine vorassemblierte Baugruppe **(20)** und eine CCM **(13)** abwechselnd übereinander gestapelt sind und wobei auf der Oberseite und der Unterseite des Stapels vorassemblierter Baugruppen **(3)** jeweils eine CCM **(13)** und zwischen zwei benachbarten vorassemblierten Baugruppen **(20)** jeweils eine CCM **(13)** angeordnet ist, und wobei auf der einen Seite des Stapels vorassemblierter Baugruppen **(3)** eine einzelne Anode parallel zu einer äußeren CCM **(13)** angeordnet ist und auf der anderen Seite des Stapels vorassemblierter Baugruppen **(3)** eine einzelne Kathode parallel zu einer äußeren CCM **(13)** angeordnet ist,
wobei parallel zu der einzelnen Anode und parallel zu der einzelnen Kathode jeweils eine Endplatte angeordnet ist und der erzeugte Stapel zwischen den zwei Endplatten zu einer PEM Elektrolysevorrichtung vom Stapeltyp **(23)** zusammengepresst wird, wobei jede der x+1 CCMs **(13)** in der PEM Elektrolysevorrichtung vom Stapeltyp **(23)** eine Dicke von weniger als 80 µm hat und wobei x eine ganze Zahl und ≥ 2 ist
